# FASCICULE DE BREVET EUROPEEN

(11) **EP 3 067 477 B1**
(45) Date de publication et mention de la délivrance du brevet: **08.05.2019**
(21) Numéro de dépôt: 16159716.6
(22) Date de dépôt: 10.03.2016
(51) Int. Cl.: E03D 11/14, F16L 3/00

(54) **DISPOSITIF DE FIXATION POUR BÂTI SUPPORT, ENSEMBLE DE FIXATION COMPRENANT UN TEL DISPOSITIF ET PROCÉDÉ DE FIXATION SUR UN BÂTI SUPPORT**
BEFESTIGUNGSSYSTEM FÜR STÜTZRAHMEN, BEFESTIGUNGSEINHEIT, DIE EINE SOLCHE VORRICHTUNG UMFASST, UND BEFESTIGUNGSVERFAHREN AUF EINEM STÜTZRAHMEN
ATTACHMENT DEVICE FOR SUPPORTING FRAME, ATTACHMENT ASSEMBLY INCLUDING SUCH A DEVICE AND A METHOD FOR ATTACHMENT TO A SUPPORTING FRAME

(30) Priorité: 11.03.2015 FR 1552018; 11.03.2015 FR 1552025
(43) Date de publication de la demande: 14.09.2016
(73) Titulaire: Raccords et Plastiques Nicoll, 49300 Cholet (FR)
(72) Inventeur: Maudet, Michel, 49280 La Tessouale (FR); Maignan, Thomas, 49600 Gesté (FR); Queneherve, Sarah, 44000 Nantes (FR); Launay, Jérémie, 49340 Nuaille (FR)
(74) Mandataire: 24 IP Law Group France

(56) Documents cités:
- EP-A1- 0 731 225
- EP-A1- 0 826 837
- EP-A1- 1 674 622
- EP-A1- 2 186 954
- DE-A1- 2 809 135

## Description

La présente invention a trait aux installations sanitaires, et concerne plus particulièrement un élément de fixation, un dispositif de fixation, un ensemble de fixation et un procédé de fixation pour une installation sanitaire.

Les installations sanitaires de toilettes, du type comportant un appareil sanitaire, tel qu'une cuvette, un urinoir... se présentent de façon connue sous deux formes. Par exemple, si l'appareil sanitaire est une cuvette, l'installation sanitaire peut se présenter sous forme traditionnelle avec la cuvette fixée au sol, ou sous forme dite encastrée. Dans ce dernier cas, la cuvette est fixée à un bâti-support non visible.

Bien que la présentation sous forme traditionnelle soit largement répandue, le marché des installations sanitaires de toilettes encastrées prend de plus en plus d'expansion, notamment dans les lieux publics, les hôtels, les restaurants ou encore chez les particuliers, et ce pour de multiples raisons. De telles installations présentent en effet de nombreux avantages et garantissent par exemple à la fois hygiène, insonorité, gain de place et esthétique. De plus, de telles installations impliquent des opérations de montage qui sont assez longues et compliquées par l'accessibilité réduite, la diversité des configurations et le nombre de pièces utilisées.

Afin de faciliter la mise en place de l'installation sanitaire encastrée, un dispositif de fixation de canalisations pour installation sanitaire de toilettes a été proposé dans le document FR 2 908 141. Le dispositif de fixation pour installation sanitaire du type encastrée dans un bâti-support comprenant au moins une traverse, ledit bâti-support permettant de soutenir les différents éléments cachés de ladite installation sanitaire, tels qu'un réservoir d'eau, un conduit d'alimentation et/ou un conduit d'évacuation et de porter l'appareil sanitaire resté visible, est constitué d'une pièce unique en forme de plaque sensiblement située au droit dudit bâti-support et présentant des moyens de fixation audit bâti-support et des moyens de fixation afin de relier ledit conduit d'évacuation et/ou ledit conduit d'alimentation à des raccords correspondants dudit appareil sanitaire.

Le moyen de fixation comprend un collier qui permet d'assembler mécaniquement ledit conduit d'évacuation autrement appelée la pipe WC raccordée au réseau à la structure du bâti et ainsi de permettre le raccordement de ladite pipe WC avec le conduit d'évacuation de la cuvette, par exemple via un manchon d'évacuation.

Avec un tel dispositif, le poseur doit présenter son raccordement d'évacuation et son bâti-support, puis retirer le bâti pour effectuer l'encollage de l'évacuation et le perçage du sol pour la fixation des pieds du bâti-support. Le montage à blanc de l'évacuation est nécessaire mais doit être compatible avec le repositionnement du bâti après perçage. Selon la direction d'emboîtement (sortie coudée ou droite), le raccordement du conduit d'évacuation avec le réseau évacuation existant est plus ou moins complexe. Le document EP 1 674 622 décrit un dispositif de fixation selon le préambule de la revendication 1 et un procédé de fixation selon la préambule de la revendication 14. Il décrit aussi un ensemble de fixation pour installation sanitaire du type encastrée et un élément de fixation de conduit.

Un objectif de la présente invention est de proposer un dispositif de fixation pour installation sanitaire de type encastrée.

La présente invention vise également un ensemble de fixation comprenant un bâti support et un dispositif de fixation.

A cet effet, la présente invention propose un dispositif de fixation pour installation sanitaire du type encastrée selon la revendication 1, un ensemble de fixation selon la revendication 11 comprenant un tel dispositif de fixation, un procédé de fixation selon la revendication 14, et un élément de fixation selon la revendication 18.

Selon l'invention, un dispositif de fixation pour installation sanitaire du type encastrée, comprend une plaque de fixation pour fixation sur un bâti support, et un moyen de fixation de conduit d'évacuation, comprenant au moins un premier élément de fixation de conduit et un deuxième élément de fixation de conduit, le premier élément de fixation de conduit et le deuxième élément de fixation de conduit étant montés mobiles sur la plaque de fixation, le premier et le deuxième éléments de fixation de conduit pouvant prendre une position de fixation, lorsqu'ils sont en position rapprochée l'un de l'autre, dans laquelle le premier et le deuxième éléments de fixation de conduit forment un collier de fixation de conduit, et au moins une position d'ouverture pour libérer le conduit d'évacuation.

Ainsi, la présente invention prévoit une mobilité des éléments de fixation formant le moyen de fixation de conduit, permettant ainsi à un poseur de faire un premier montage d'un élément de conduit sur un tel dispositif, et de procéder aux repérages et réglages associés, puis de libérer facilement, par mobilité des éléments de fixation, l'élément de conduit avant de procéder ensuite à l'encollage et à la fixation de celui-ci.

Selon un aspect de l'invention, le premier élément de fixation et le deuxième élément de fixation de conduit sont mobiles indépendamment l'un de l'autre, ce qui permet de déplacer l'un ou l'autre, en fonction des contraintes liées à l'espace de travail.

Selon un aspect de l'invention, le premier élément de fixation et le deuxième élément de fixation de conduit sont mobiles en translation sur la plaque de fixation et/ou en rotation par rapport à la plaque de fixation.

Selon un autre aspect de l'invention, au moins un élément de verrouillage est prévu pour le verrouillage en position de fixation d'au moins l'un des premier élément de fixation de conduit et deuxième élément de fixation de conduit, de préférence deux éléments de verrouillage pour le verrouillage en position de fixation de chacun du premier élément de fixation de conduit et deuxième élément de fixation de conduit.

Selon un autre aspect de l'invention, le au moins un élément de verrouillage comprend un clip complémentaire d'une rainure de verrouillage, le clip étant de préférence escamotable.

Selon un aspect de l'invention, le premier élément de fixation de conduit comprend une première surface interne et le deuxième élément de fixation de conduit comprend une deuxième surface interne, la première surface interne et la deuxième surface interne formant une surface interne de fixation de conduit, en position de fixation des éléments de fixation de conduit, de préférence le premier élément de fixation de conduit et le deuxième élément de fixation de conduit étant deux demi-coquilles formant une surface cylindrique interne de réception.

La surface interne de fixation de conduit comprend au moins l'une d'une zone évasée supérieure, au niveau de la surface interne la plus proche de la plaque de fixation, et d'une zone évasée inférieure, au niveau de la surface interne côté extrémité libre, pour permettre de libérer l'élément de conduit avec une ouverture limitée.

La surface interne de fixation de conduit peut comprendre une rainure de positionnement pour le positionnement du conduit d'évacuation. La rainure de positionnement peut aussi servir de guidage lors de la mise en place du conduit d'évacuation.

Selon un autre aspect de l'invention, le premier élément de fixation de conduit comprend un premier coulisseau et le deuxième élément de fixation de conduit comprend un deuxième coulisseau, le premier coulisseau et le deuxième coulisseau étant montés sur une glissière de la plaque de fixation, pour la translation des éléments de fixation de conduit sur la plaque de fixation.

Le premier élément de fixation de conduit et le deuxième élément de fixation de conduit peuvent également être munis, du côté libre opposé à la plaque de fixation, d'au moins l'un d'éléments de glissière et de coulisseau de fixation, apte à coopérer avec une traverse d'un bâti support.

La présente invention propose également un ensemble de fixation comprenant un bâti support avec deux montants reliés par une traverse supérieure, et un tel dispositif de fixation, la plaque de fixation étant montée sur la traverse supérieure.

Selon un aspect de l'invention, le bâti support comprend une traverse inférieure avec une glissière inférieure, et le au moins un des éléments de glissière et de coulisseau coopérant avec la glissière inférieure, pour la translation d'au moins l'un des premier et deuxième éléments de fixation de conduit sur la traverse inférieure du bâti support. La traverse inférieure avec une glissière inférieure peut être soudée sur les montants.

La présente invention propose également un procédé de fixation d'un élément de conduit sur un bâti support, comprenant les étapes de monter l'élément de conduit sur un tel dispositif de fixation, déplacer, sur la plaque de fixation, au moins l'un du premier élément de fixation et du deuxième élément de fixation pour passer en position d'ouverture, et placer le premier élément de fixation et le deuxième élément de fixation en position de fixation pour fixation de l'élément de conduit sur le bâti support.

Selon un aspect de l'invention, le procédé comprend le verrouillage de l'un du premier et du deuxième élément de fixation de conduit sur la plaque de fixation, et le déplacement de l'autre du premier et du deuxième élément de fixation mobile sur la plaque de fixation.

Le procédé peut comprendre la translation d'au moins l'un du premier élément de fixation et du deuxième élément de fixation sur la plaque de fixation. De plus, le procédé peut comprendre la rotation d'au moins l'un du premier élément de fixation et du deuxième élément de fixation par rapport à la plaque de fixation.

Selon un aspect de l'invention, le premier élément de fixation de conduit du dispositif de fixation comprend une surface interne avec une surface de fixation de conduit, avec un moyen de déplacement comprenant au moins l'un d'une glissière, un coulisseau ou une charnière latérale.

Un bâti support pour installation sanitaire de type encastrée et un procédé de montage pour une installation sanitaire de type encastrée sont proposés pour faciliter la manipulation par un poseur.

Le bâti support pour installation sanitaire du type encastrée comprend une partie inférieure de bâti support, la partie inférieure comprenant deux montants reliés par une première traverse, la première traverse étant prévue pour le support d'un dispositif de fixation d'élément de conduit d'évacuation, une partie supérieure de bâti support, la partie supérieure comprenant un cadre de châssis conçu pour un réservoir d'eau, et la partie supérieure pouvant être fixée de manière amovible sur la partie inférieure de bâti support. Les montants et la traverse sont en matériau métallique, et le cadre de châssis est en matériau polymère.

Ainsi, en prévoyant un bâti support en deux parties, on libère de l'espace de travail pour un poseur qui peut, dans un premier temps, effectuer les réglages au niveau de la zone de reprise des charges, raccorder le conduit d'évacuation, et d'une manière générale procéder au raccordement au réseau évacuation, et ce, sur la partie inférieure de bâti support uniquement. Ceci permet d'avoir un espace de travail plus conséquent et d'augmenter la flexibilité pour la manutention. Dans un deuxième temps, le poseur peut passer à la partie supérieure, avec le réservoir et son alimentation.

Par ailleurs, la partie inférieure de bâti support, métallique, permet d'assurer le bon maintien du bâti support, notamment lorsqu'une cuvette de l'installation sanitaire est montée sur le bâti support, la première traverse permettant le support des tiges filetées de fixation de cuvette. La partie supérieure de bâti support supporte moins de contrainte mécanique et peut ainsi être en matériau polymère pour jouer plus facilement sur l'apparence du bâti support.

Le cadre de châssis est prévu avec des moyens d'emboitement pour un assemblage de la partie supérieure de bâti support dans la partie inférieure de bâti support, par emboitement de moyens d'emboitement sur les montants. Un tel assemblage par emboitement ou emmanchement est simple et rapide à réaliser, même dans un espace réduit.

Les moyens d'emboîtement sont munis de ressorts latéraux qui agissent pour limiter le jeu résultant de l'emboitement de la partie supérieure en polymère dans la partie inférieure métallique.

La partie inférieure de bâti support comprend une traverse inférieure avec une glissière inférieure, la traverse inférieure étant en matériau métallique. La traverse inférieure permet de constituer une reprise de charges pour une cuvette assemblée sur le bâti support. La traverse inférieure peut être munie d'une glissière inférieure et être soudée sur les montants.

Le réservoir fait partie intégrante de la partie supérieure.

Un procédé de montage d'une installation sanitaire du type encastrée sur un bâti comprend les étapes de fixer au sol une partie inférieure de bâti support d'un bâti support comprenant une partie inférieure et une partie supérieure, la partie inférieure comprenant deux montants reliés par une première traverse pour le support d'un dispositif de fixation d'élément de conduit d'évacuation, deux montants et la traverse étant en matériau métallique, assembler l'élément de conduit sur le dispositif de fixation, et une fois l'élément de conduit assemblé sur la partie inférieure de bâti support, fixer la partie supérieure de bâti support sur la partie inférieure, la partie supérieure comprenant un cadre de châssis conçu pour un réservoir d'eau et la partie supérieure étant en matériau polymère.

Ainsi, la mise en place de la partie inférieure de support peut se faire en l'absence de la partie supérieure portant le réservoir, ce qui libère de l'espace de travail. De plus, les opérations de réglage et de positionnement du bâti support peuvent également être réalisées sur la partie inférieure, alors que l'élément de conduit n'est pas encore fixé. Ceci permet également pour le poseur de ne pas avoir de contrainte liée à l'élément de conduit.

La partie supérieure de bâti support est emboitée dans la partie inférieure de bâti support, pour un montage facile à mettre en oeuvre.

Le procédé comprend l'ajustement en hauteur de la partie supérieure sur la partie inférieure de bâti support.

D'autres caractéristiques et avantages de la présente invention ressortiront de la description faite ci-après en référence aux dessins annexés qui en illustrent un exemple de réalisation dépourvu de tout caractère limitatif, parmi lesquels :
- la figure 1 est une vue d'un bâti support avec un dispositif de fixation selon un aspect de l'invention,
- la figure 2 est une vue du dispositif de fixation selon un aspect de l'invention,
- la figure 3 est une vue d'un élément de fixation selon un aspect de réalisation de l'invention,
- les figures 4A et 4B sont des vues du dispositif de fixation selon un aspect de l'invention,
- la figure 5 est une vue d'un bâti support avec un dispositif de fixation selon un autre aspect de l'invention,
- la figure 6 est une vue du dispositif de fixation selon un autre aspect de l'invention,
- la figure 7 est une vue d'un élément de fixation selon un autre aspect de réalisation de l'invention,
- la figure 8 est une vue d'un élément de fixation selon un autre aspect de réalisation de l'invention
- la figure 9 est un schéma de principe d'un procédé de fixation selon un mode de réalisation de la présente invention,
- la figure 10 est une vue d'un bâti support selon un mode de réalisation,
- les figures 11a à 11c illustrent une vue d'un bâti support à différentes étapes d'un procédé selon un mode de réalisation
- la figure 12 est une vue d'une partie d'un bâti support selon un mode de réalisation,
- la figure 13 est une vue d'une autre partie d'un bâti support selon un mode de réalisation,
- la figure 14 est une vue d'un bâti support selon un autre mode de réalisation,
- la figure 15 est un schéma de principe d'un procédé de montage d'installation sanitaire encastrée selon un mode de réalisation.
- Les figures 16a à 16d illustrent un bâti support selon encore un autre mode de réalisation

Sur les dessins, des éléments identiques ou similaires sont indiqués avec des numéros de référence identiques ou similaires.

La figure 1 montre un dispositif de fixation 10 monté sur un bâti support 1 selon un aspect de la présente invention, et les figures 2 à 4A-4B montrent différentes vues du dispositif de fixation 10.

A la figure 1, le bâti support 1 avec le dispositif de fixation 10 permet le raccordement d'un conduit d'évacuation 3, raccordé à un manchon d'évacuation 4, lui-même raccordable à une évacuation de cuvette par exemple. Le conduit d'évacuation 3 est un exemple non limitatif d'élément de conduit.

Le bâti support 1 comprend un châssis 12 avec deux montants 13 reliés par une traverse 14, sur laquelle le dispositif de fixation 10 peut être monté. Pour ce faire, le dispositif de fixation 10 comprend une plaque de fixation 20 pour fixation sur un bâti support. La plaque de fixation 20 est munie de trous de fixation 22, pour le passage de tiges filetées de fixation de cuvette. La plaque de fixation 20 est munie également de picots de fixation 25 pour la fixation de la plaque de fixation 20 à l'intérieur de la traverse 14.

Sur la plaque de fixation 20 est monté un moyen de fixation 30 de conduit, comme bien vu sur les figures 1 et 2. Le moyen de fixation 30 comprend un premier élément de fixation 32a de conduit et un deuxième élément de fixation 32b de conduit. Sur les figures, le premier élément de fixation 32a de conduit est à gauche et le deuxième élément de fixation 32b de conduit est à droite, à titre d'exemple non limitatif.

Le premier élément de fixation 32a et le deuxième élément de fixation 32b sont montés mobiles en translation, l'un par rapport à l'autre, sur la plaque de fixation 20. Plus précisément, dans l'exemple représenté, chacun du premier élément de fixation 32a et du deuxième élément de fixation 32b peut effectuer une translation guidée sur une glissière 24 de la plaque de fixation 20.

Cet exemple n'est pas limitatif et les deux éléments de fixation 32a, 32b ne doivent pas nécessairement être montés mobiles tous les deux par rapport à la plaque de fixation 20. L'un des éléments de fixation peut être mobile sur la plaque de fixation alors que l'autre élément de fixation est fixe par rapport à la plaque de fixation.

Le premier élément de fixation 32a et le deuxième élément de fixation 32b forment un collier de fixation, lorsqu'ils sont en position rapprochée l'un de l'autre autrement appelée position de fixation.

Des moyens de verrouillage 48a, 48b sont aussi prévus pour le verrouillage respectif du premier élément de fixation 32a et du deuxième élément de fixation 32b en position de fixation. A titre d'exemple non limitatif vu sur la figure 2, les moyens de verrouillage 48a, 48b sont une languette ou clip complémentaire d'une rainure de verrouillage. Le clip est escamotable pour un verrouillage réversible.

Afin de faciliter le montage de l'élément de conduit 3, le premier élément de fixation 32a et le deuxième élément de fixation 32b sont munis, sur une surface interne 36a, 36b de fixation de conduit, d'une rainure 37a, 37b de positionnement d'élément de conduit, comme mieux vu sur les figures 2 et 3. En position de fixation, les rainures 37a, 37b sont sensiblement alignées l'une par rapport à l'autre, pour former le collier de fixation. La rainure de positionnement permet également le guidage de l'élément de conduit 3 lors du montage de celui-ci.

De même, une zone supérieure 38a, 38b évasée est prévue sur la surface interne 36a, 36b de fixation de conduit, dans la zone la plus centrale et interne, au niveau de la plaque de fixation, du premier élément de fixation 32a et du deuxième élément de fixation 32b, respectivement, prévue afin de faciliter la manipulation du premier élément de fixation 32a et du deuxième élément de fixation 32b, et le montage de la pipe 3. La zone supérieure 38a ,38b peut être en biseau.

De manière similaire, une zone inférieure 39a, 39b évasée est prévue sur la surface interne 36a, 36b de fixation de conduit, dans la zone la plus centrale et interne, du côté libre, du premier élément de fixation 32a et du deuxième élément de fixation 32b, respectivement.

La zone supérieure évasée 38a, 38b, et la zone inférieure évasée 39a, 39b facilitent le montage de la pipe 3, permettant de dégager la pipe 3 avec une ouverture limitée du dispositif de fixation 30.

Un moyen de détrompage peut être également prévu pour éviter des erreurs de montage lors du montage du premier et du deuxième élément de fixation sur la plaque de fixation, de sorte que le premier élément de fixation 32a et deuxième élément de fixation 32b soient montés sur la plaque de fixation avec leurs rainures de positionnement respectives orientées du même côté.

Le premier élément de fixation 32a de conduit comprend un premier coulisseau 42a de fixation et le deuxième élément de fixation 32b de conduit comprend un deuxième coulisseau 42b de fixation. Le premier coulisseau 42a et le deuxième coulisseau 42b de fixation sont montés sur la glissière 24 de la plaque de fixation 20. Le premier coulisseau 42a et le deuxième coulisseau 42b forment des éléments de guidage de translation des éléments de fixation de conduit 32a, 32b sur la plaque de fixation 20. Le premier coulisseau 42a et le deuxième coulisseau 42b peuvent être constitués de plusieurs éléments ou non.

Du côté libre opposé à la plaque de fixation 20, le premier élément de fixation 32a de conduit est muni d'un élément de glissière 44a. Le deuxième élément de fixation 32b de conduit est muni d'un élément de glissière 44b de fixation.

Le châssis 12 du bâti support 1 peut également être muni d'une deuxième traverse 16, inférieure, de sorte que, lorsque le dispositif de fixation 10 est monté sur le bâti support en position fonctionnelle, les éléments de glissière 44a, 44b coopèrent avec la traverse inférieure 16 du bâti support, comme mieux vu sur les figures 1 et 4A.

La deuxième traverse 16 peut être prévue pour constituer un appui résistant pour une cuvette montée sur le bâti support 1, particulièrement pour une zone de poinçonnement du bas de cuvette. La deuxième traverse 16 peut aussi coopérer avec les éléments de glissière 44a, 44b, des premier et deuxième éléments de fixation 32a, 32b, pour le guidage en translation des premier et deuxième éléments de fixation 32a, 32b.

Dans l'exemple illustré, la deuxième traverse 16 est munie d'une plaque 17 rapportée sur la traverse 16, pour le guidage des éléments de fixation 32a, 32b. La plaque 17 est en métal et peut être soudée sur la deuxième traverse 16. Cet exemple n'est pas limitatif, et la plaque 17 peut également être une plaque en plastique ou tout autre matériau adapté, rapportée sur la deuxième traverse 16. L'homme du métier comprendra également que les éléments de fixation 32a, 32b peuvent être guidés directement sur la traverse, sans plaque ou élément intermédiaire.

Des moyens de butée centrale 45 sont prévus pour la butée du premier élément de fixation 32a et du deuxième élément de fixation 32b en position de fixation. Dans l'exemple illustré, et comme vu sur les figures 2 et 4b, les moyens de butée centrale sont une butée centrale 45 sur la plaque de fixation 20.

Des moyens de réglage de course peuvent également être prévus pour régler la course maximale possible depuis la position de fixation, centrale, à une position d'ouverture latérale extérieure. Les moyens de réglage de course peuvent être une première butée latérale 46a, à gauche sur la figure 4A, et une deuxième butée latérale 46b, à droite sur la figure 4A, pour la butée en position latérale la plus éloignée du premier élément de fixation 32a et du deuxième élément de fixation 32b, respectivement. Dans l'exemple illustré, les butées latérales sont sur les montants 13 du bâti support. Cependant, cet exemple n'est pas limitatif. Les butées latérales peuvent être fournies sur la plaque de fixation elle-même.

La figure 5 montre un dispositif de fixation 210 monté sur un bâti support 1 selon un aspect de la présente invention, et les figures 6 à 8 montrent différentes vues du dispositif de fixation 210.

Le dispositif de fixation 210 est illustré à la figure 5 monté sur le bâti support 1 et sur lequel est raccordée une pipe WC 3, raccordable à un manchon d'évacuation, lui-même raccordable à une évacuation de cuvette par exemple. Le dispositif de fixation 210 diffère du dispositif de fixation 10 de figures 1 à 4 essentiellement en ce que les éléments de fixation sont mobiles en rotation et non pas en translation.

Le bâti support 1 comprend un châssis 12 avec deux montants 13 reliés par une traverse 14, sur laquelle le dispositif de fixation 210 peut être monté.

Le dispositif de fixation 210 comprend une plaque de fixation 220 pour fixation sur un bâti support. La plaque de fixation 220 est munie de trous de fixation 222, pour le passage de tiges filetées de fixation de cuvette, et de picots de fixation 225 pour fixation sur la traverse 14.

Sur la plaque de fixation 220 est monté un moyen de fixation 230 de conduit. Le moyen de fixation 230 comprend un premier élément de fixation 232a de conduit et un deuxième élément de fixation 232b de conduit. Sur les figures, le premier élément de fixation 232a de conduit est à gauche et le deuxième élément de fixation 232b de conduit est à droite, à titre d'exemple non limitatif.

Le premier élément de fixation 232a et le deuxième élément de fixation 232b sont montés mobiles en rotation sur la plaque de fixation 220. Plus précisément, dans l'exemple représenté, le premier élément de fixation 232a est mobile en rotation autour d'un premier axe de rotation 233a défini par une première charnière 234a sur la plaque de fixation 220. Le deuxième élément de fixation 232b est mobile en rotation autour d'un deuxième axe de rotation 233b défini par une deuxième charnière 234b sur la plaque de fixation 220.

Dans l'exemple illustré, les axes de rotation 233a, 233b sont sensiblement parallèles à un plan central P dans lequel s'étend la plaque de fixation 220. La première charnière 234a est située à un bord latéral 235a externe du premier élément de fixation 232a, et la deuxième charnière 234b est située à un bord latéral 235b externe du deuxième élément de fixation 232b montées sur une base de la plaque de fixation 220.

Le premier élément de fixation 232a et le deuxième élément de fixation 232b forment un collier de fixation, lorsqu'ils sont alignés l'un par rapport à l'autre autrement appelée position de fixation, comme bien vue à la figure 6. Plus précisément, le premier élément de fixation 232a et le deuxième élément de fixation 232b sont munis, sur une surface interne 236a, 236b de réception et de positionnement d'élément de conduit. En position de fixation, les surfaces internes 236a, 236b sont sensiblement alignées l'une par rapport à l'autre, pour former le collier de fixation.

De même, une zone évasée supérieure 238a, 238b est prévue sur la surface interne 236a, 236b, dans la zone la plus centrale et interne du premier élément de fixation 232a et du deuxième élément de fixation 232b, respectivement, prévue afin de faciliter la manipulation du premier élément de fixation 232a et du deuxième élément de fixation 232b, et le montage de la pipe 3.

Du côté libre opposé à la plaque de fixation 220, la charnière 234a, 234b du premier élément de fixation 232a de conduit et du deuxième élément de fixation 232b se prolonge pour le montage en rotation des éléments de fixation 232a, 232b sur une deuxième traverse 216, inférieure, du bâti support 1. Lorsque le dispositif de fixation 210 est monté sur le bâti support en position fonctionnelle, les charnières 234a, 234b coopèrent avec la traverse inférieure 216 du bâti support et avec la plaque de fixation 220, comme bien vu sur les figures 5 à 7.

Des moyens de verrouillage 248a, 248b sont aussi prévus pour le verrouillage réversible respectif du premier élément de fixation 232a et du deuxième élément de fixation 232b en position de fixation.

Les moyens de verrouillage 248a, 248b sont un clip complémentaire d'une rainure de verrouillage, sur l'exemple des figures 5 à 8.

La figure 9 illustre un schéma de principe d'un procédé de fixation selon un mode de réalisation de la présente invention. Le procédé de fixation va être décrit en référence au dispositif de fixation 10 illustrés sur les figures 1 à 4.

Dans une première étape S1, l'utilisateur ou poseur monte le conduit d'évacuation 3 sur le bâti-support 1. Le poseur peut ainsi repérer la bonne position, en assemblant le conduit 3 sur le dispositif de fixation 10, et en positionnant le premier élément de fixation 32a et le deuxième élément de fixation 32b en position de fixation pour enserrer le conduit d'évacuation 3. Le poseur peut aussi faire tourner le conduit d'évacuation 3 pour trouver la position la plus adaptée (figure 4A).

Dans une deuxième étape S2, le poseur déplace l'un du premier élément de fixation 32a, 32b, ou les deux éléments de fixation sur la plaque de fixation 20, afin de passer en position d'ouverture. Le poseur peut ainsi libérer le conduit d'évacuation 3 pour pouvoir procéder à l'encollage du conduit d'évacuation3.

Dans l'exemple du dispositif de fixation des figures 1 à 4, les éléments de fixation sont mobiles en translation. Ainsi, l'un du premier élément de fixation 32a ou du deuxième élément de fixation 32b peut être maintenu en position centrale, de fixation, alors que l'autre du premier élément de fixation 32a ou du deuxième élément de fixation 32b est translaté sur la plaque de fixation 20 pour libérer le conduit d'évacuation 3.

Sur la figure 4B, le premier élément de fixation 32a reste en positon de fixation alors que le deuxième élément de fixation 32b passe en position d'ouverture ou de libération.

Bien entendu, l'homme du métier comprendra qu'il ne s'agit que d'un exemple non limitatif. En effet le premier élément de fixation 32a et le deuxième élément de fixation 32b sont tous les deux mobiles en translation sur la plaque de fixation 20, ce qui permet d'enserrer du conduit d'évacuation pour le montage à blanc puis de la libérer dans un sens ou l'autre selon l'orientation du conduit d'évacuation prévue sur le bâti support pour le réseau d'évacuation. Ainsi, le conduit d'évacuation 3 peut être libéré par le côté droit sur les figures en translatant le deuxième élément de fixation 32b pour une sortie latérale gauche du réseau d'évacuation, ou bien par le côté gauche sur les figures en translatant le premier élément de fixation 32a pour une sortie latérale droite du réseau d'évacuation, ou bien encore par le centre en translatant le premier élément de fixation 32a et le deuxième élément de fixation 32b pour une sortie basse ou droite du réseau d'évacuation.

Le déplacement des éléments de fixation du dispositif de fixation des figures 1 à 4 se fait par translation. Cet exemple est non limitatif. Par exemple, dans le dispositif de fixation 210 illustré sur les figures 5 à 8, les éléments de fixation 232a, 232b sont mobiles en rotation sur la plaque de fixation 220. Ainsi, le poseur peut faire tourner l'un ou l'autre des premier et deuxième éléments de fixation 232a, 232b afin de passer en position d'ouverture et permettre au poseur de libérer le conduit d'évacuation 3.

Dans une étape ultérieure S3, le poseur, après avoir encollé le conduit d'évacuation 3, peut l'emboiter dans le réseau en respectant la direction d'emboitement. Le poseur peut réaliser l'emboitement du conduit d'évacuation 3 sans tourner, forcer ni tirer sur le collage, et refermer ensuite définitivement le dispositif de fixation 30 en position de fixation pour fixer le conduit d'évacuation 3, en position sur le bâti support 1 (étape S4).

Ainsi, grâce au dispositif de fixation de la présente demande, le poseur peut conserver un repère de la position finale mais peut retirer la pipe aisément, encoller et repositionner le conduit d'évacuation en respectant la direction d'emboitement et sans tourner, forcer ni tirer sur le collage. Il ne reste plus ensuite qu'à refermer le collier définitivement.

En somme il reste à constater que le dispositif de fixation sert de fixation du manchon d'évacuation et du conduit d'évacuation et permet de positionner l'arrivée d'eau réservoir pour son raccordement vers la cuvette. Le poseur a toute flexibilité pour la manutention.

Le dispositif de fixation est de préférence en matériau plastique. Des structures de renfort peuvent être prévues. Par exemple dans les exemples illustrés, les éléments de fixation qui forment le collier de fixation sont munis de nervures de renfort.

La géométrie et le mode d'assemblage du conduit d'évacuation sur le bâti support permettent d'effectuer l'encollage de l'évacuation de manière simplifiée sans déplacement du bâti tout en autorisant un montage à blanc, et ce sans rotation ni mise en contrainte de l'assemblage du raccord après encollage.

Dans les exemples illustrés sur les figures 1 et 5, uniquement la zone de montage du conduit d'évacuation 3 sur le bâti-support 1, à l'aide du dispositif de fixation 10 est illustré. Le bâti support 1 illustré sur les figures 1 et 5 peut faire partie d'un bâti support en deux parties, tel que celui illustré sur les figures 10 à 14 et 16.

La figure 10 montre un bâti support 1001 dans un mode de réalisation, et les figures 11 à 14 montrent différentes vues du bâti support 1001 ou de sous-ensembles du bâti support 1001.

A la figure 10, le bâti support 1001 est monté avec un dispositif de fixation 1010 permettant la fixation et le raccordement d'un conduit d'évacuation 1003, raccordée à un manchon d'évacuation 1004, lui-même raccordable à une évacuation de cuvette par exemple. Le conduit d'évacuation 1003 est un exemple non limitatif d'élément de conduit. Le bâti support 1 permet également le montage d'un réservoir d'eau 1005 avec une arrivée d'eau 1006 pour installation sanitaire encastrée. A la figure 10, le réservoir 1005 est recouvert par un isolant.

Le dispositif de fixation 1010, également appelé dispositif de raccordement, est du type collier de fixation, par exemple les dispositifs de fixation 10, 110, 210 illustrés sur les figures 1 à 8.

Le bâti support 1001 comprend une partie inférieure 1020 de bâti support et une partie supérieure 1030 de bâti support.

La partie inférieure 1020 de bâti support comprend un châssis 1012 avec deux montants 1013 reliés par une traverse 1014, sur laquelle le dispositif de raccordement 1010 peut être monté. Pour ce faire, la traverse 1014 comprend des trous de fixation 1022, pour le passage de tiges filetées de fixation pour une cuvette (non représentée). Le dispositif de raccordement 1010 comprend également des picots 1025 pour fixation du dispositif de raccordement 1010 sur la traverse 1014, à l'intérieur de la traverse 1014.

Le châssis 1012 est également muni d'une deuxième traverse 1016, inférieure, prévue pour constituer un appui résistant, par exemple pour la cuvette montée sur le bâti support 1001, en particulier pour une zone de poinçonnement de bas de cuvette.

La deuxième traverse 1016 peut également coopérer avec le collier de fixation du dispositif de raccordement 1010. A cet effet, la deuxième traverse 1016 peut être munie d'une glissière 1017.

La partie inférieure 1020 comprend également des pieds de châssis 1026, réglables en hauteur, et munis de trous de fixation 1027 pour fixation au sol de la partie inférieure 1020 de bâti support. Les pieds de châssis 1026 sont réglables en hauteur pour permettre un ajustement de la hauteur du châssis.

Les montants 1013 et la traverse 1014 sont en matériau métallique, ce qui permet d'assurer une bonne tenue aux contraintes mécaniques.

La partie supérieure 1030 de bâti support comprend un cadre de châssis 1032 conçu pour porter le réservoir d'eau 1005. Le réservoir 1005 est monté sur le cadre de châssis 1032. Le réservoir 1005 peut faire partie intégrante de la partie supérieure 1030, ou, autrement le réservoir peut être monté sur le cadre de châssis, par exemple par clipsage. Ce type de montage permet d'obtenir un procédé d'assemblage de montage simple et peu coûteux.

Le cadre de châssis 1032 est en matériau polymère, par exemple en une matière polymère insonorisant/amortissante. Par ailleurs, un matériau polymère permet de varier facilement l'aspect esthétique de la partie supérieure 30.

La partie supérieure 1030 peut être fixée de manière amovible sur la partie inférieure 1020 de bâti support. A cet effet, le cadre de châssis 1032 est prévu avec des moyens d'emboitement 1034 pour un assemblage de la partie supérieure 1030 de bâti support sur la partie inférieure 1020 de bâti support, par emboitement ou emmanchement des moyens d'emboitement 1034 dans les montants 1013.

Dans l'exemple illustré à la figure 13, la partie supérieure 1030 s'emboite dans la partie inférieure 1020. Ceci permet un montage simple et intuitif. Bien entendu, d'autres types d'assemblage peuvent être prévus. Par exemple, les moyens d'emboîtement 1034 peuvent être prévus avec une possibilité de verrouillage, tel un trou dans la partie inférieure pour positionner un cran de verrouillage 1035 à l'intérieur des montants 1013, sur lequel les moyens d'emboitement 1034 peuvent venir se poser. La figure 16 illustre un tel type système d'emboitement alternatif

La figure 14 illustre une partie supérieure 1130 de bâti support selon un autre aspect de l'invention. La partie supérieure 1130 comprend un cadre de châssis 1132, en matériau polymère, muni de moyens d'emboitement 1134 pour un assemblage de la partie supérieure 1130 de bâti support sur la partie inférieure 1020 de bâti support, par emboitement ou emmanchement des moyens d'emboitement 1134 dans les montants 1013.

Les moyens d'emboitement 1134 sont prévus avec des ressorts 1136 latéraux. Les ressorts 1136 sont prévus pour exercer une force contre les faces internes des montants 1013 lorsque la partie supérieure 1130 est emboitée dans le montants 1013, afin de limiter le jeu résultant de l'assemblage entre la partie supérieure 1130, en matériau polymère, et la partie inférieure, en matériau métallique.

L'emboitement peut également permettre un réglage en hauteur de la partie supérieure 1030 sur la partie inférieure 1020, afin de régler la hauteur totale du bâti support. Ceci permet d'adapter le bâti support à différents espaces.

Le cadre de châssis 1132 est également prévu avec des moyens d'empilement 1139, prévus pour permettre l'empilement du cadre de châssis 1132 de la partie supérieure 1130 avec un autre cadre de châssis 1132 d'une autre partie supérieure. Les moyens d'empilements 1139 illustrés à la figure 14 sont un décaissé sur les épaulements latéraux du cadre de châssis. Le décaissé permet d'empiler les pièces et d'optimiser stockage et transport.

La figure 15 illustre un schéma de principe d'un procédé de montage d'un bâti support selon un mode de réalisation de la présente invention. Le procédé de raccordement va être décrit en référence au bâti support 1001 illustré sur les figures 10 à 15.

Dans une première étape S1001, l'utilisateur ou poseur pré-positionne la partie inférieure 1020 du bâti support 1001. Le poseur peut faire des réglages de hauteur en utilisant les pieds réglables 1026, et effectuer aussi des réglages de hauteur, de niveau et d'aplomb. Le poseur peut procéder à la fixation au sol et éventuellement au mur. Dans cette étape, la partie supérieure 1030 de bâti support n'est pas encore montée sur la partie inférieure 1020, ce qui permet d'accéder facilement à l'arrière du bâti support 1010 et laisse tout la place nécessaire au poseur pour réaliser les fixations, notamment la fixation au sol des pieds 1026 de la partie inférieure 1020.

De plus, dans cette étape, le conduit d'évacuation 1003 n'est pas encore fixé sur le collier de fixation 1010. Ceci permet aussi au poseur de ne pas être gêné par la fixation du conduit d'évacuation lors de l'installation de la partie inférieure de bâti support et des réglages associés.

Dans une deuxième étape S1002, le poseur monte le conduit d'évacuation 1003 sur le bâti-support. Ce faisant, le poseur positionne le conduit d'évacuation dans l'orientation voulue et fixe le conduit d'évacuation 1003. Le résultat de cette étape est illustré à la figure 11b.

Dans une étape ultérieure S1003, le poseur rapporte la partie supérieure 1030 de bâti support sur la partie inférieure 1020. Dans l'exemple illustré, la partie supérieure 1030 vient s'emboiter sur la partie inférieure 1020 de bâti support.

Le poseur peut également régler à nouveau la hauteur du bâti support assemblé, en ajustant la hauteur via les moyens d'emboîtement 1034, lorsque ceux-ci sont réglables en hauteur.

Ainsi, grâce au bâti support en deux parties de la présente demande, le poseur peut dans un premier temps effectuer les réglages au niveau de la zone de reprise des charges, raccorder le conduit d'évacuation 1003, et d'une manière générale procéder au raccordement au réseau d'évacuation, et ce, sur la partie inférieure de bâti support uniquement. Ceci permet d'avoir un espace de travail plus conséquent et d'augmenter la flexibilité pour la manutention. Dans un deuxième temps, le poseur peut passer à la partie supérieure, avec le réservoir et son alimentation.

Par ailleurs, la partie inférieure de bâti support, métallique, permet d'assurer le bon maintien du bâti support.

La géométrie et le mode d'assemblage du bâti support permettent d'effectuer l'assemblage du conduit d'évacuation sur le dispositif de raccordement sans être gêné par le réservoir. Le poseur a toute liberté de mouvement vertical.

Les figures 16a à 16d illustrent une partie supérieure 1230 de bâti support, selon un autre aspect, et qui peut être utilisé avec le bâti support 1001. La partie supérieure 1230 de bâti support comprend un cadre de châssis 1232 conçu pour porter un réservoir d'eau (non illustré).

Le cadre de châssis 1232 est en matériau polymère, par exemple en une matière polymère insonorisant/amortissante.

La partie supérieure 1230 peut être fixée de manière amovible sur la partie inférieure 1020 de bâti support. A cet effet, le cadre de châssis 1232 est prévu avec des moyens d'emboitement 1234 pour un assemblage de la partie supérieure 1230 de bâti support sur la partie inférieure 1020 de bâti support, par emboitement ou emmanchement des moyens d'emboitement 1234 dans les montants 1013.

Les moyens d'emboitement 1234 sont prévus avec des ressorts 1236 latéraux. Les ressorts 1236 sont prévus pour exercer une force contre les faces internes des montants 1013 lorsque la partie supérieure 1230 est emboitée dans le montants 1013, afin de limiter le jeu résultant de l'assemblage entre la partie supérieure 1130, en matériau polymère, et la partie inférieure, en matériau métallique.

L'emboitement peut également permettre un réglage en hauteur de la partie supérieure 1230 sur la partie inférieure 1020, afin de régler la hauteur totale du bâti support. Ceci permet d'adapter le bâti support à différents espaces.

Une vis ou tige de verrouillage 1238 est prévue pour le verrouillage de la partie supérieure 1230 dans la zone d'emboitement ou d'emmanchement. La vis 1238 peut être une vis du type plastique, qui est économique.

Ainsi, la vis 1238 peut être actionnée à ses deux extrémités et le verrouillage peut s'effectuer par une rotation d'un quart de tour, pour rattraper un jeu résiduel en profondeur d'utilisation par l'installateur. Par exemple, la vis 1238 peut être vissée en usine par une extrémité, puis vissée par un installateur sur site à l'autre extrémité pour verrouiller la partie supérieure.

Le cadre de châssis 1232 est également prévu avec des moyens d'empilement 1239, prévus pour permettre l'empilement du cadre de châssis 1232 de la partie supérieure 1230 avec un autre cadre de châssis 1232 d'une autre partie supérieure. Les moyens d'empilements 1239 illustrés sur les figures 16a et 16b sont un décaissé sur les épaulements latéraux du cadre de châssis. Le décaissé permet d'empiler les pièces et d'optimiser stockage et transport.

Cette invention n'est pas limitée aux exemples de réalisation décrits ci-dessus. En particulier, une caractéristique illustrée et/ou décrite en combinaison avec d'autres caractéristiques peut être prévue indépendamment ou en combinaison avec d'autres caractéristiques illustrés indépendamment ou en combinaison avec d'autres caractéristiques, selon les revendications annexées.

## Revendications

1. Dispositif de fixation (10 ; 210) pour installation sanitaire du type encastrée, comprenant
une plaque de fixation (20 ; 220) pour fixation sur un bâti support,
un moyen de fixation (30 ; 230) de conduit d'évacuation, comprenant au moins un premier élément de fixation (32a ;232a) de conduit et un deuxième élément de fixation (32b ; 232b) de conduit, le premier élément de fixation de conduit et le deuxième élément de fixation de conduit étant montés mobiles sur la plaque de fixation,
**caractérisé en ce que** le premier et le deuxième éléments de fixation de conduit peuvent prendre une position de fixation, lorsqu'ils sont en position rapprochée l'un de l'autre, dans laquelle le premier et le deuxième éléments de fixation (32a ; 232a ; 32b, 232) de conduit forment un collier de fixation de conduit, et au moins une position d'ouverture pour libérer le conduit d'évacuation.

2. Dispositif selon la revendication 1, le premier élément de fixation (32a ; 232a) et le deuxième élément de fixation (32b ; 232b) de conduit étant mobiles indépendamment l'un de l'autre sur la plaque de fixation.

3. Dispositif selon la revendication 1 ou 2, le premier élément de fixation (32a) et le deuxième élément de fixation (32b) de conduit étant mobiles en translation sur la plaque de fixation et/ou en rotation par rapport à la plaque de fixation.

4. Dispositif selon l'une des revendications précédentes, comprenant au moins un élément de verrouillage (48a ; 48b) pour le verrouillage en position de fixation d'au moins l'un des premier élément de fixation de conduit et deuxième élément de fixation de conduit, de préférence deux éléments de verrouillage pour le verrouillage en position de fixation de chacun du premier élément de fixation de conduit et deuxième élément de fixation de conduit.

5. Dispositif selon la revendication précédente, dans lequel le au moins un élément de verrouillage (48a, 48b) comprend un clip complémentaire d'une rainure de verrouillage, le clip étant de préférence escamotable.

6. Dispositif selon l'une des revendications précédentes, dans lequel le premier élément de fixation de conduit (32a) comprend une première surface interne (36a) et le deuxième élément de fixation (32b) de conduit comprend une deuxième surface interne (36b), la première surface interne et la deuxième surface interne formant une surface interne de fixation de conduit, en position de fixation des éléments de fixation de conduit, de préférence le premier élément de fixation de conduit et le deuxième élément de fixation de conduit étant deux demi-coquilles formant une surface cylindrique interne de réception.

7. Dispositif selon la revendication précédente, dans lequel la surface interne (36a, 36b) de fixation de conduit comprend au moins l'une d'une zone évasée supérieure (38a, 38b), au niveau de la surface interne la plus proche de la plaque de fixation, et d'une zone évasée inférieure (39a, 39b), au niveau de la surface interne côté extrémité libre.

8. Dispositif selon la revendication 6 à 7, la surface interne (36a, 36b) de fixation de conduit comprenant une rainure de positionnement (37a, 37b) pour le positionnement du conduit d'évacuation.

9. Dispositif selon l'une des revendications précédentes, dans lequel le premier élément de fixation (32a) de conduit comprend un premier coulisseau (42a) et le deuxième élément de fixation (32b) de conduit comprend un deuxième coulisseau (42b), le premier coulisseau et le deuxième coulisseau étant montés sur une glissière (24) de la plaque de fixation, pour la translation des éléments de fixation de conduit sur la plaque de fixation.

10. Dispositif selon l'une des revendications précédentes, dans lequel le premier élément de fixation (32a) de conduit et le deuxième élément de fixation (32b) de conduit sont munis, du côté libre opposé à la plaque de fixation, d'au moins l'un d'éléments de glissière (44a, 44b) et de coulisseau de fixation, apte à coopérer avec une traverse (16) d'un bâti support.

11. Ensemble de fixation pour installation sanitaire du type encastrée comprenant
un bâti support (1) avec deux montants (13) reliés par une traverse supérieure (14),
un dispositif de fixation (10) selon l'une des revendications précédentes, la plaque de fixation étant montée sur la traverse supérieure.

12. Ensemble de fixation selon la revendication précédente, comprenant un dispositif de fixation selon la revendication 10 dans lequel le bâti support (1) comprend une traverse inférieure (16) avec une glissière inférieure (17), et le au moins un des éléments de glissière et de coulisseau coopérant avec la glissière inférieure, pour la translation d'au moins l'un des premier et deuxième éléments de fixation de conduit sur la traverse inférieure du bâti support.

13. Ensemble de fixation selon la revendication précédente dans lequel la traverse inférieure (16) avec une glissière inférieure est soudée sur les montants.

14. Procédé de fixation d'un élément de conduit (3) sur un bâti support, comprenant les étapes de
monter l'élément de conduit (3) sur un dispositif de fixation (10 ; 210) selon l'une des revendications 1 à 10,
déplacer, sur la plaque de fixation (20), au moins l'un du premier élément de fixation (32a ; 232a) et du deuxième élément de fixation (32b ; 232b) pour passer en position d'ouverture,
**caractérisé par** l'étape de placer le premier élément de fixation (32a ; 232a) et le deuxième élément de fixation (32b ; 232b) en position de fixation dans laquelle le premier et le deuxième éléments de fixation (32a ; 232a ; 32b, 232) de conduit forment un collier de fixation de conduit, pour fixation de l'élément de conduit sur le bâti support.

15. Procédé selon la revendication précédente, comprenant le verrouillage de l'un du premier et du deuxième élément de fixation de conduit (32a, 32b) sur la plaque de fixation, et le déplacement de l'autre du premier et du deuxième élément de fixation mobile sur la plaque de fixation.

16. Procédé selon l'une des revendications 14 à 15, comprenant la translation d'au moins l'un du premier élément de fixation (32a) et du deuxième élément de fixation (32b) sur la plaque de fixation.

17. Procédé selon l'une des revendications 14 à 15, comprenant la rotation d'au moins l'un du premier élément de fixation (232a) et du deuxième élément de fixation (232b) par rapport à la plaque de fixation.

18. Dispositif de fixation (10; 210) selon la revendication 1, dans lequel le premier élément de fixation de conduit (32a) comprend une surface interne avec une surface de fixation (36a) de conduit, avec un moyen de déplacement comprenant au moins l'un d'une glissière (44a), un coulisseau (42a) ou une charnière latérale (234a).

## Patentansprüche

1. Befestigungsvorrichtung (10; 210) für eine Einbau-Sanitärinstallation, enthaltend
eine Befestigungsplatte (20; 220) zur Befestigung an einem Tragrahmen,
eine Ablaufrohrbefestigungsvorrichtung (30 ; 230), die zumindest ein erstes Rohrbefestigungselement (32a ;232a) und ein zweites Rohrbefestigungselement (32b ; 232b) umfasst, wobei das erste Rohrbefestigungselement und das zweite Rohrbefestigungselement beweglich auf der Befestigungsplatte montiert sind,
**dadurch gekennzeichnet, dass** das erste und das zweite Rohrbefestigungselement in der Lage sind, eine Befestigungsposition einzunehmen, wenn sie sich in einer Position nahe beieinander befinden, in der das erste und das zweite Rohrbefestigungselement (32a ; 232a ; 32b, 232b) einen Rohrbefestigungsring bilden, und mindestens eine offene Position zum Freigeben des Ablaufrohrs.

2. Vorrichtung nach Anspruch 1, bei welcher das erste Rohrbefestigungselement (32a; 232a) und das zweite Rohrbefestigungselement (32b ; 232b) unabhängig voneinander auf der Befestigungsplatte beweglich sind.

3. Vorrichtung nach Anspruch 1 oder 2, bei welcher das erste Rohrbefestigungselement (32a) und das zweite Rohrbefestigungselement (32b) verschiebbar auf der Befestigungsplatte und/oder drehbar in Bezug auf die Befestigungsplatte sind.

4. Vorrichtung nach einem der vorstehenden Ansprüche, umfassend mindestens ein Verriegelungselement (48a; 48b) zum Verriegeln in der Befestigungsposition mindestens eines der ersten und zweiten Rohrbefestigungselemente, vorzugsweise zwei Verriegelungselemente zum Verriegeln in der Befestigungsposition sowohl des ersten Rohrbefestigungselements als auch des zweiten Rohrbefestigungselements.

5. Vorrichtung nach dem vorstehenden Anspruch, bei welcher das mindestens eine Verriegelungselement (48a, 48b) einen Clip umfasst, der mit einer Verriegelungsnut zusammenwirkt, wobei der Clip vorzugsweise abnehmbar ist.

6. Vorrichtung nach einem der vorhergehenden Ansprüche, bei welcher das erste Rohrbefestigungselement (32a) eine erste Innenfläche (36a) und das zweite Rohrbefestigungselement (32b) eine zweite Innenfläche (36b) aufweist, wobei in Befestigungsposition der Rohrbefestigungselemente die erste und die zweite Innenfläche eine innere Rohrbefestigungsfläche bilden, wobei das erste Rohrbefestigungselement und das zweite Rohrbefestigungselement vorzugsweise zwei Halbschalen sind, die eine zylindrische Innenaufnahmefläche bilden.

7. Vorrichtung nach dem vorstehenden Anspruch, bei welcher die innere Rohrbefestigungsfläche (36a, 36b) mindestens einen von einem aufgeweiteten oberen Bereich (38a, 38b) auf der der Befestigungsplatte am nächsten liegenden Innenfläche und einem aufgeweiteten unteren Bereich (39a, 39b) auf der inneren Oberfläche auf der Seite des freien Endes umfasst.

8. Vorrichtung nach dem Anspruch 6 bis 7, bei welcher die innere Rohrbefestigungsfläche (36a, 36b) eine Positionierungsnut (37a, 37b) zum Positionieren des Ablaufrohres aufweist.

9. Vorrichtung nach einem der vorhergehenden Ansprüche, bei welcher das erste Rohrbefestigungselement (32a) ein erstes Gleitelement (42a) und das zweite Rohrbefestigungselement (32b) ein zweites Gleitelement (42b) umfasst, wobei die ersten und die zweiten Gleitelemente oder Schlitten auf einer Schiene (24) der Befestigungsplatte montiert sind, um die Rohrbefestigungselemente auf der Befestigungsplatte zu verschieben.

10. Vorrichtung nach einem der vorstehenden Ansprüche, bei welcher das erste Rohrbefestigungselement (32a) und das zweite Rohrbefestigungselement (32b) auf der der Befestigungsplatte gegenüberliegenden freien Seite mit mindestens einem von Gleitschienenelement (44a, 44b) und Festmachergleitelement versehen sind, die mit einem Querträger (16) eines Tragrahmens zusammenwirken können.

11. Befestigungsanordnung für eine Einbau-Sanitärinstallation enthaltend
einen Tragrahmen (1) mit zwei Trägern (13), die durch einen oberen Querträger (14) verbunden sind,
eine Befestigungsvorrichtung (10) nach einem der vorhergehenden Ansprüche, wobei die Befestigungsplatte an dem oberen Querträger montiert ist.

12. Befestigungsanordnung nach dem vorstehenden Anspruch, umfassend eine Befestigungsvorrichtung nach Anspruch 10, bei der der Tragrahmen (1) einen unteren Querträger (16) mit einer unteren Gleitschiene (17) umfasst, und der mindestens eine von Gleitschienenelement und Festmachergleitelement mit der unteren Gleitschiene zusammenwirkt, um mindestens eines der ersten und zweiten Rohrbefestigungselemente am unteren Querträger des Tragrahmens zu verschieben.

13. Befestigungsanordnung nach dem vorstehenden Anspruch, bei der der untere Querträger (16) mit einer unteren Gleitschiene an den Träger angeschweißt ist.

14. Verfahren zur Befestigung eines Rohrelements (3) an einem Tragrahmen, umfassend die Schritte des Befestigens des Rohrelements (3) an einer Befestigungsvorrichtung (10; 210) nach einem der Ansprüche 1 bis 10,
des Bewegens mindestens eines von dem ersten Rohrbefestigungselement (32a ;232a) und dem zweiten Rohrbefestigungselement (32b ; 232b) auf der Befestigungsplatte (20), um die offene Position zu erreichen,
**gekennzeichnet durch** den Schritt des Anordnens des ersten Rohrbefestigungselements (32a; 232a) und des zweiten Befestigungselements (32b; 232b) in einer Befestigungsposition, in der das erste und zweite Rohrbefestigungselement (32a; 232a; 32b; 232b) einen Rohrbefestigungsring bilden, um das Rohrelement an dem Tragrahmen zu befestigen.

15. Verfahren nach dem vorstehenden Anspruch, umfassend das Verriegeln eines von dem ersten und dem zweiten Rohrbefestigungselemente (32a, 32b) auf der Befestigungsplatte und das Bewegen des anderen der beweglichen ersten und zweiten Rohrbefestigungselemente auf der Befestigungsplatte.

16. Verfahren nach einem der Ansprüche 14 bis 15, umfassend die Translation von mindestens einem von dem ersten Befestigungselemente (32a) und dem zweiten Befestigungselement (32b) auf der Befestigungsplatte.

17. Verfahren nach einem der Ansprüche 14 bis 15, umfassend die Drehung von mindestens einem von dem ersten Befestigungselement (232a) und dem zweiten Befestigungselement (232b) in Bezug auf die Befestigungsplatte.

18. Befestigungsvorrichtung (10; 210) nach Anspruch 1, wobei das erste Rohrbefestigungselement (32a) eine Innenfläche mit einer Rohrbefestigungsfläche (36a) mit Versatzmittel umfasst, mindestens eines von einer Gleitschiene (44a), und Festmachergleitelement und einem seitlichen Scharnier (234a) umfassend.

## Claims

1. Fastening device (10; 210) for wall-mounted sanitary installation, comprising
a fastening panel (20; 220) for fastening on a support frame,
a drain pipe fastening device (30; 230) comprising at least one first pipe fastening element (32a ;232a) and one second pipe fastening element (32b ; 232b), the first pipe fastening element and the second pipe fastening element being moveably mounted on the fastening panel,
**characterized in that** the first and the second pipe fastening element are capable of taking a fastening position when they are in a position close one to the other, in which the first and the second pipe fastening elements (32a; 232a; 32b, 232) form a pipe fastening collar, and at least one open position for releasing the drain pipe.

2. The device according to claim 1, wherein the first pipe fastening element (32a; 232a) and the second pipe fastening element (32b ; 232b) are moveable independently from one another on the fastening panel.

3. The device according to claims 1 or 2, the first pipe fastening element (32a) and the second pipe fastening element (32b) being moveable in translation on the fastening panel and/or in rotation with respect to the fastening panel.

4. The device according to any of the preceding claims, comprising at least one locking element (48a; 48b) for locking into fastening position at least one of the first pipe and second pipe fastening elements, preferably two locking elements for locking into fastening position both the first pipe fastening element and the second pipe fastening element.

5. Device according to the preceding claim, in which the at least one locking element (48a, 48b) comprises a clip that cooperates with a locking groove, the clip preferably being removable.

6. The device according to any of the preceding claims, in which the first pipe fastening element (32a) comprises a first inner surface (36a) and the second pipe fastening element (32b) comprises a second inner surface (36b), the first and the second inner surfaces forming an inner pipe fastening surface, in fastening position of the pipe fastening elements, the first pipe fastening element and the second pipe fastening element preferably being two half-shells forming a cylindrical inner receiving surface.

7. The device according to the preceding claim, in which the inner pipe fastening surface (36a, 36b) comprises at least one of a flared upper area (38a, 38b), on the inner surface closest to the fastening panel, and of a flared lower area (39a, 39b), on the inner surface at the side of the free end.

8. The device according to claims 6 to 7, the inner pipe fastening surface (36a, 36b) comprising a positioning groove (37a, 37b) for positioning the drain pipe.

9. The device according to any of the preceding claims, in which the first pipe fastening element (32a) comprises a first runner (42a) and the second pipe fastening element (32b) comprises a second runner (42b), the first and the second runner being mounted on a slide (24) of the fastening panel, for translating the pipe fastening elements on the fastening panel.

10. The device according to any of the preceding claims, in which the first pipe fastening element (32a) and the second pipe fastening element (32b) are fitted, on the free side opposite the fastening panel, with at least one of the slide (44a, 44b) and runner fastening elements, capable of cooperating with a cross-member (16) of a support frame.

11. Fastening assembly for wall-mounted sanitary installation comprising
a support frame (1) with two beams (13) linked by an upper cross-member (14),
a fastening device (10) according to any of the preceding claims, the fastening panel being mounted on the upper cross-member.

12. Fastening assembly according to the preceding claim, comprising a fastening device according to claim 10, in which the support frame (1) comprises a lower cross-member (16) with a lower slide (17), and the at least one slide and runner cooperating with the lower slide, for translating at least one of the first and second pipe fastening elements on the lower cross-member of the support frame.

13. Fastening assembly according to the preceding claim in which the lower cross-member (16) with a lower slide is welded onto the beam.

14. Method for fastening a pipe element (3) on a support frame, comprising the steps of fastening the pipe element (3) on a fastening device (10; 210) according to any of claims 1 to 10,
moving, on the fastening panel (20), at least one of the first pipe fastening element (32a; 232a) and the second pipe fastening element (32b ; 232b) to reach the open position,
**characterized by** the step of placing the first pipe fastening element (32a; 232a) and the second fastening element (32b; 232b) in fastening position in which the first and second pipe fastening elements (32a; 232a; 32b; 232b) form a pipe fixation collar, in order to fix the pipe element onto the support frame.

15. The method according to the preceding claim, comprising the locking of one of the first and second pipe fastening elements (32a, 32b) on the fastening panel, and moving the other of the moveable first and second pipe fastening elements on the fastening panel.

16. The method according to any of claims 14 to 15, comprising the translation of at least one of the first fastening element (32a) and the second fastening element (32b) on the fastening panel.

17. The method according to any of claims 14 to 15, comprising the rotation of at least one of the first fastening element (232a) and the second fastening element (232b) with respect to the fastening panel.

18. The fastening device (10; 210) according to claim 1, wherein the first pipe fastening element (32a), comprises an inner surface with a pipe fastening surface (36a), having a displacement element comprising at least one among a slide (44a), a runner (42a) or a lateral hinge (234a).
